# EUROPÄISCHE PATENTSCHRIFT

(11) **EP 0 584 122 B1**
(45) Veröffentlichungstag und Bekanntmachung des Hinweises auf die Patenterteilung: **22.02.1995**
(21) Anmeldenummer: 92909482.9
(22) Anmeldetag: 06.05.1992
(51) Int. Cl.: H01H 50/02

(54) **ELEKTROMAGNETISCHES RELAIS**
ELECTROMAGNETIC RELAY
RELAIS ELECTROMAGNETIQUE

(30) Priorität: 16.05.1991 DE 9106073 U
(43) Veröffentlichungstag der Anmeldung: 02.03.1994
(73) Patentinhaber: SIEMENS AKTIENGESELLSCHAFT, 80333 München (DE)
(72) Erfinder: SCHEDELE, Helmut, D-8918 Die en 3 (DE)
(86) Internationale Anmeldenummer: DE9200367
(87) Internationale Veröffentlichungsnummer: WO9221133

(56) Entgegenhaltungen:
- DE-A- 3 615 651
- US-A- 4 316 164

## Beschreibung

Die Erfindung betrifft ein elektromagnetisches Relais mit
- einem Gehäuse-Grundkörper, welcher mit ringsum verlaufenden, zu einer Bodenseite senkrechten Seitenwänden und einer Trennwand eine Magnetsystemkammer auf einer Seite der Trennwand und mindestens eine Kontaktkammer auf der anderen Seite der Trennwand umschließt,
- einem von dem Grundkörper in der Magnetsystemkammer getragenen Magnetsystem mit einer Spule, deren Achse parallel zur Bodenseite liegt,
- einem Anker, der an der von der Kontaktkammer abgewandten Stirnseite der Spule angeordnet ist,
- mindestens einem in der zur Bodenseite offenen und zur Oberseite geschlossenen Kontaktkammer angeordneten Kontaktsatz und
- einem unterhalb der Spule angeordneten, parallel zur Spulenachse bewegbaren Schieber zur Übertragung der Ankerbewegung auf mindestens eine bewegliche Kontaktfeder des Kontaktsatzes.

Ein derartiges Relais ist bereits aus der DE 35 39 944 Al bekannt. Dort besitzt der Grundkörper die Form einer Gehäusekappe, bei der sowohl der Magnetsystemraum als auch der Kontaktraum an der Oberseite geschlossen sind, während sie beide nach unten zur Bodenseite oder Anschlußseite des Relais zunächst offen sind und dann durch eine Bodenplatte verschlossen werden. Sowohl die Kontaktelemente als auch das Magnetsystem werden also von der Bodenseite her in dem Gehäuse befestigt. Um dabei die notwendigen Isolierstrecken (Luft- und Kriechstrekken) zwischen der Spulenwicklung und dem Kontaktsatz zu gewährleisten, ist dort beispielsweise eine zusätzliche Trennhülse vorgesehen, welche im Anschluß an die Trennwand auf die Spule aufgesteckt und mit dieser in dem Magnetsystemraum befestigt wird. Die Befestigung des Magnetsystems von der Unterseite her in der Gehäusekappe dürfte überdies zusätzliche Probleme schaffen.

Aus der DE 36 15 651 A1 ist weiterhin ein Relais mit ähnlichem Aufbau bekannt. Dort wird die Spule in Axialrichtung in ein kassettenartiges Gehäuse eingeschoben, an dessen geschlossener Seite ein Federbock angeformt ist. Eine von oben aufgesetzte Kappe umschließt den an der offenen Gehäuseseite angebrachten Anker und die an der gegenüberliegenden Seite frei auf dem Federbock stehenden Kontaktelemente sowie einen oberhalb des Gehäuses liegenden Schieber. Das kassettenartige Gehäuse und die Kappe bilden dabei über die meisten Gehäuseseiten eine doppelte Wand, ohne daß dies eine Verbesserung der Isolierstrecken im Relais zur Folge hätte. So wird durch die doppelten Wände im wesentlichen das Volumen vergrößert.

Ziel der Erfindung ist es, ein Relais der eingangs genannten Art zu schaffen, dessen Gehäusekonstruktion bei möglichst kleinem Volumen möglichst große Isolierstrecken zwischen Spule und Kontakten gewährleistet und das mit möglichst wenigen einfachen Teilen einfach herzustellen ist.

Erfindungsgemäß wird dies dadurch erreicht, daß die Magnetsystemkammer im Grundkörper zur Oberseite offen und zur Unterseite zumindest teilweise mittels einer Bodenwand geschlossen ist, welche sich mit der Trennwand einstückig von dieser weg zwischen Spule und Schieber über einen wesentlichen Teil der Spulenlänge erstreckt.

Bei dem erfindungsgemäßen Relais sind also im Unterschied zu der bekannten Konstruktion die Magnetsystemkammer einerseits und die Kontaktkammer oder die Kontaktkammern andererseits entgegengesetzt in den Grundkörper eingeformt. Das bedeutet, daß die Kontaktelemente in die jeweilige nach unten offene Kontaktkammer von unten her einsteckbar sind, während das Magnetsystem in entgegengesetzter Richtung von der Oberseite her in die nach oben offene Magnetsystemkammer eingesetzt werden kann. Die Magnetsystemkammer kann lediglich deshalb an der Unterseite nicht vollständig geschlossen sein, weil eine Ankopplung des nach unten weisenden freien Ankerendes an den Schieber notwendig ist. Dies geschieht jedoch in dem zur Kontaktkammer entgegengesetzten Bereich, so daß die am Grundkörper angeformte Bodenwand auf jeden Fall eine für alle Anwendungsfalle genügend große Isolierstrecke zwischen Kontaktelementen und Spule gewährleistet. Außerdem ist diese Bodenwand auch genügend groß, um das von oben eingesetzte Magnetsystem zu tragen. Die genaue Länge der Bodenwand in Axialrichtung der Spule kann den jeweiligen Anforderungen hinsichtlich der Isolierstrecken angepaßt werden. Sie wird sich jedoch in jedem Fall zumindest über mehr als die Hälfte der Spulenlänge erstrecken und dadurch den Magnetsystemraum ausreichend nach unten abschließen.

Die Kontaktelemente können in an sich bekannter Weise von der Bodenseite her in Schlitzen der Seitenwände befestigt sein. Dabei ist es möglich, auch mehrere Kontaktsätze in einer Kontaktkammer unterzubringen. In einer bevorzugten Ausführungsform ist jedoch vorgesehen, daß zwei oder mehr nach unten offene, durch Zwischenwände voneinander getrennte Kontaktkammern im Grundkörper ausgebildet sind. Die einzelnen beweglichen Kontaktfedern in den einzelnen Kontaktkammern können alle gemeinsam durch den an der Unterseite beweglichen Schieber betätigt werden.

Der Schieber kann dabei in seiner Längsrichtung durch die Bodenwand geführt werden, die beispielsweise mit einer angeformten Führungsschiene in eine Längsausnehmung des Schiebers hineinragt.

Der Schalthub des Schiebers und damit der Ankerhub kann in einer besonderen Ausgestaltung durch eine an der Bodenwand angeformte Anschlagnase begrenzt werden. Diese Anschlagnase kann beispielsweise durch eine Ausnehmung des Schiebers nach unten ragen und von der Unterseite her für eine thermoplastische Verformung zugänglich sein. Auf diese Weise ist es möglich, durch thermoplastische Verformung der Anschlagnase die Ruhestellung des Schiebers und damit den Ankerhub zu verkleinern und so zu justieren.

Die Erfindung wird nachfolgend an einem Ausführungsbeispiel anhand der Zeichnung näher erlätuert. Dabei zeigen

Figuren 1 bis 3 ein erfindungsgemäß gestaltetes Relais in zwei Schnittansichten und in einer Bodenansicht.

Das in den Figuren 1 bis 3 gezeigte Relais besitzt einen Grundkörper 1, der mit einer senkrecht zur Bodenseite stehenden Trennwand 2 und mit ringsum verlaufenden, ebenfalls senkrecht zur Bodenseite stehenden Seitenwänden 3 auf einer Seite der Trennwand 2 eine nach oben offene Magnetsystemkammer 4 und auf der anderen Seite der Trennwand 2 nach unten offene Kontaktkammern 5 und 6 bildet. Die beiden Kontaktkammern 5 und 6 sind durch eine Zwischenwand 7 voneinander getrennt. Durch die geschlossene Deckenwand 8 der Kontaktkammern und die Bodenwand 9 der Magnetsystemkammer ergeben sich bereits durch die Gestaltung des Grundkörpers sehr lange Isolierstrecken zwischen dem Kontaktsystem und dem Magnetsystem.

In die Magnetsystemkammer 4 wird ein Elektromagnetsystem, bestehend aus einer Spule 10, einem Kern 11, einem Joch 12 und einem Anker 13, von der offenen Oberseite eingesetzt. Zunächst wird dieses Magnetsystem ohne Anker eingeschoben und in Axialrichtung auf einen vorgegebenen Abstand gegenüber der Trennwand 2 und damit gegenüber den Kontaktkammern 5 und 6 gebracht. In dieser Stellung wird es dann auf übliche Weise fixiert, beispielsweise durch Kleben oder durch thermoplastische Verformung des Grundkörpers und/oder des Spulenkörpers. Danach wird der Anker 13 zusammen mit einer Ankerfeder 14 ebenfalls von oben eingeschoben. Dabei wird die Ankerfeder 14 mit einem Befestigungsschenkel 14a in senkrechten Schlitzen 15 des Grundkörpers verankert.

Die Kontaktsätze in den Kontaktkammern 5 und 6 bestehen jeweils aus einem starren Mittelkontaktelement 16 bzw. 19 sowie zwei beweglichen Kontaktfedern 17 und 18 bzw. 20 und 21. Die starren Mittelkontaktelemente 16 und 19 sowie die Kontaktfedern 17, 18, 20 und 21 sind jeweils unmittelbar oder mit entsprechend freigeschnittenen Befestigungsabschnitten in Schlitzen 22 des Grundkörpers verankert. Zur Bodenseite sind dabei jeweils Anschlußfahnen 16a, 17a, 18a sowie 19a, 20a und 21a herausgeführt. Wie in Figur 3 zu sehen ist, sind die Anschlußfahnen der beiden Kontaktsätze gegeneinander derart versetzt, daß sich möglichst große Isolierstrecken bei möglichst geringem Platzbedarf ergeben. Die Spulenanschlüsse 23 befinden sich am entgegengesetzten Ende des Grundkörpers, so daß auch diese sehr große Isolierabstände zu den Kontaktelementen aufweisen. Alle Kontaktteile sind im übrigen einfache Blechteile, die entweder eben oder in einfacher Weise aus einer Ebene herausgebogen sind. Sie tragen Nietkontakte, so daß eine Schweißung von Trägern und Federn nicht erforderlich ist.

Zur Betätigung der Kontakte dient ein flacher Schieber 24, der mit Betätigungsschlitzen 25 von unten her über die freien Enden der Kontaktfedern 17, 18, 20 und 21 sowie über einen Ankerzapfen 26 gesteckt wird. Er ist zwischen der Bodenwand 9 des Grundkörpers und einer zusätzlich von unten aufgesteckten Bodenplatte 27 gelagert und parallel zur Bodenseite bewegbar. Im Bereich unterhalb der Magnetsystemkammer besitzt der Schieber eine Ausnehmung 28, in die eine zur Führung dienende Rippe 29 der Bodenwand 9 ragt.

Der mit dem Anker gekoppelte Schieber 24 wird durch die Ankerfeder 14 in eine Ruhestellung, in Figur 1 nach rechts, vorgespannt. Dabei dient eine durch die Ausnehmung 28 des Schiebers ragende Anschlagnase 30, an der der Schieber mit seiner Schulter 28a anschlägt, zur Hubbegrenzung. Durch eine thermoplastische Verformung dieser Anschlagnase 30 in Richtung des Pfeiles B kann diese Nase in geringem Maße auch in Richtung parallel zur Bodenebene verformt werden, wodurch der Hub des Schiebers und des Ankers etwas verkleinert werden kann. Auf diese Weise können die Ansprechwerte des Relais in besonders engen Grenzen justiert werden.

Der endgültige Verschluß des Gehäuses erfolgt durch die bereits erwähnte Bodenplatte 27 und durch einen auf die offene Oberseite der Magnetsystemkammer 4 aufgesetzten Deckel 31. An diesem Deckel 31 ist im vorliegenden Beispiel eine zusätzliche Isolierwand 32 angeformt, die die Isolierung zwischen Magnetsystemkammer und Kontaktkammern weiter verbessert.

Für eine staubdichte Relaisausführung genügt es, die Bodenplatte 27 und den Deckel 31 einzurasten. Für eine waschdichte Ausführung können sowohl die Bodenplatte 27 als auch der Dekkel 31 wahlweise zusätzlich vergossen werden.

Wie bereits erwähnt, könnten anstelle der dargestellten Kontaktkammern 5 und 6 auch nur eine einzige Kontaktkammer oder auch mehrere Kontaktkammern vorgesehen werden; in denen jeweils ein oder mehrere Kontaktsätze nebeneinander oder in Betätigungsrichtung hintereinander angeordnet sein können.

## Patentansprüche

1. Elektromagnetisches Relais mit
- einem Gehäuse-Grundkörper (1), welcher mit ringsum verlaufenden, zu einer Bodenseite senkrechten Seitenwänden (3) und einer Trennwand (2) eine Magnetsystemkammer (4) auf einer Seite der Trennwand (2) und mindestens eine Kontaktkammer (5, 6) auf der anderen Seite der Trennwand umschließt,
- einem von dem Grundkörper (1) getragenen, in der Magnetsystemkammer (4) angeordneten Magnetsystem mit einer Spule (10), deren Achse parallel zur Bodenseite liegt,
- einem Anker (13), der an der von der Kontaktkammer (5, 6) abgewandten Stirnseite der Spule angeordnet ist,
- mindestens einem in der zur Bodenseite offenen und zur Oberseite geschlossenen Kontaktkammer (5, 6) angeordneten Kontaktsatz (16, 17, 18; 19, 20, 21) und
- einem unterhalb der Spule (10) angeordneten, parallel zur Spulenachse bewegbaren Schieber (24) zur Übertragung der Ankerbewegung auf mindestens eine bewegliche Kontaktfeder (17, 18; 20, 21) des Kontaktsatzes,
**dadurch gekennzeichnet**,
daß die Magnetsystemkammer (4) in dem Grundkörper (1) zur Oberseite offen und zur Unterseite zumindest teilweise mittels einer Bodenwand (9) geschlossen ist, welche sich mit der Trennwand (2) einstückig von dieser weg zwischen Spule (10) und Schieber (24) über einen wesentlichen Teil der Spulenlänge erstreckt.

2. Relais nach Anspruch 1, **dadurch gekenn****zeichnet,** daß in der jeweiligen Kontaktkammer (5, 6) die Kontaktelemente des Kontaktsatzes (16, 17, 18, 19, 20, 21) von der Bodenseite her in Schlitze (22) der Seitenwände eingesteckt sind.

3. Relais nach Anspruch 1 oder 2, **dadurch gekennzeichnet,** daß zwei oder mehr nach unten offene, durch Zwischenwände (7) voneinander getrennte Kontaktkammern (5, 6) in dem Grundkörper (1) ausgebildet sind.

4. Relais nach einem der Ansprüche 1 bis 3, **dadurch gekennzeichnet,** daß der unterhalb der Bodenwand (9) angeordnete flache Schieber (24) eine mittige Längsausnehmung (28) aufweist, in die ein Teil der Bodenwand (29) als Führungsschiene hineinragt.

5. Relais nach einem der Ansprüche 1 bis 4, **dadurch gekennzeichnet**, daß die Bodenwand (9) eine Anschlagnase (30) für den Schieber (24) aufweist.

6. Relais nach Anspruch 5, **dadurch gekennzeichnet**, daß die Anschlagnase (30) durch eine Ausnehmung (28) des Schiebers (24) ragt und von dessen Unterseite her für eine thermoplastische Verformung zugänglich ist.

7. Relais nach einem der Ansprüche 1 bis 6, **dadurch gekennzeichnet**, daß der Anker (13) mittels einer in Schlitzen (15) der Seitenwände der Magnetsystemkammer (4) befestigten Ankerhaltefeder (14) gelagert und in eine Ruhestellung vorgespannt ist.

8. Relais nach einem der Ansprüche 1 bis 7, **dadurch gekennzeichnet**, daß die offene Oberseite der Magnetsystemkammer (4) durch einen flachen Deckel (31) verschlossen ist.

9. Relais nach Anspruch 8, **dadurch gekennzeichnet**, daß an dem Deckel (31) eine sich parallel zu der Trennwand (2) erstreckende Isolierwand (32) angeformt ist.

10. Relais nach einem der Ansprüche 1 bis 9, **dadurch gekennzeichnet**, daß die Unterseite des Grundkörpers (1) durch eine zusätzliche Bodenplatte (27) verschlossen ist.

## Claims

1. Electromagnetic relay having
- a housing base body (1) which encloses a magnet-system chamber (4) on one side of a separating wall (2) and at least one contact chamber (5, 6) on the other side of the separating wall by means of side walls (3) which run all round and are at right angles to a base side, and by means of said separating wall (2),
- a magnet system which is supported by the base body (1) in the magnet-system chamber (4) and has a coil (10) whose axis is parallel to the base side,
- an armature (13) which is arranged on the end of the coil facing away from the contact chamber (5, 6),
- at least one contact set (16, 17, 18; 19, 20, 21) which is arranged in the contact chamber (5, 6) which is open at the base side and is closed at the top, and
- a slide (24), which is arranged underneath the coil (10) and can move parallel to the coil axis, for transmitting the armature movement to at least one moving contact spring (17, 18; 20, 21) of the contact set,
characterized in that
the magnet-system chamber (4) in the base body (1) is open at the top and is at least partially closed at the bottom by means of a base wall (9) which is integral with the separating wall (2) and extends away from the latter between the coil (10) and the slide (24) over a considerable part of the coil length.

2. Relay according to Claim 1, characterized in that the contact elements of the contact set (16, 17, 18, 19, 20, 21) are inserted from the base side into slots (22) in the side walls, in the respective contact chamber (5, 6).

3. Relay according to Claim 1 or 2, characterized in that two or more downwardly open contact chambers (5, 6), which are separated from one another by intermediate walls (7), are constructed in the base body (1).

4. Relay according to one of Claims 1 to 3, characterized in that the flat slide (24) which is arranged underneath the base wall (9) has a central longitudinal recess (28) into which a part of the base wall (29) projects as a guide rail.

5. Relay according to one of Claims 1 to 4, characterized in that the base wall (9) has a stop tab (30) for the slide (24).

6. Relay according to Claim 5, characterized in that the stop tab (30) projects through a recess (28) in the slide (24) and is accessible from underneath said slide for thermoplastic deformation.

7. Relay according to one of Claims 1 to 6, characterized in that the armature (13) is supported by means of an armature retaining spring (14) which is mounted in slots (15) in the side walls of the magnet-system chamber (4), and is prestressed into a quiescent position.

8. Relay according to one of Claims 1 to 7, characterized in that the open top of the magnet-system chamber (4) is closed by a flat cover (31).

9. Relay according to Claim 8, characterized in that an insulating wall (32) which extends parallel to the separating wall (2) is integrally formed on the cover (31).

10. Relay according to one of Claims 1 to 9, characterized in that the underneath of the base body (1) is closed by means of an additional baseplate (27).

## Revendications

1. Relais électromagnétique comprenant :
- un corps (1) de base de boîtier qui, au moyen de parois (3) latérales qui s'étendent tout autour et sont perpendiculaires à un fond, et d'une cloison (2) de séparation, entoure une chambre (4) pour système magnétique d'un côté de la cloison (2) de séparation et au moins une chambre (5, 6) à contacts de l'autre côté de la cloison de séparation,
- un système magnétique, comprenant une bobine (10) dont l'axe est parallèle au fond, supporté par le corps (1) de base et disposé dans la chambre (4) pour système magnétique,
- une palette (13) qui est disposée sur la face frontale de la bobine opposée à la chambre (5, 6) à contacts,
- au moins un jeu de contacts (16, 17, 18 ; 19, 20, 21) disposé dans la chambre (5, 6) à contacts ouverte côté fond et fermée côté face supérieure et
- un coulisseau (24) mobile, disposé sous la bobine (10), parallèlement à l'axe de celle-ci, destiné à transmettre le déplacement de la palette à au moins un ressort (17, 18 ; 20, 21) de contact mobile du jeu de contacts,
caractérisé par le fait que
la chambre (4) pour système magnétique est ouverte dans le corps (1) de base côté face supérieure et est au moins partiellement fermée au moyen d'un fond (9) qui s'étend en formant une seule pièce avec la cloison (2) de séparation à partir de cette dernière et en s'en éloignant, entre la bobine (10) et le coulisseau (24), sur une portion substantielle de longueur de la bobine.

2. Relais selon la revendication 1, caractérisé par le fait que, dans leurs chambres (5, 6) à contacts respectives, les éléments de contact du jeu de contacts (16, 17, 18, 19, 20, 21) sont enfichés dans des fentes (22) des parois latérales en partant du fond.

3. Relais selon la revendication 1 ou 2, caractérisé par le fait que deux chambres (5, 6) à contacts ou plus, ouvertes vers le bas et séparées entre elles par des parois (7) intermédiaires sont formées dans le corps (1) de base.

4. Relais selon l'une des revendications 1 à 3, caractérisé par le fait que le coulisseau (24) plat disposé au-dessous du fond (9) comporte un évidement (28) longitudinal médian dans lequel une partie du fond (29) pénètre pour former un rail de guidage.

5. Relais selon l'une des revendications 1 à 4, caractérisé par le fait que le fond (9) comporte une came (30) de butée pour le coulisseau (24).

6. Relais selon la revendication 5, caractérisé par le fait que la came (30) de butée passe dans un évidement (28) du coulisseau (24) et est accessible à partir du dessous de ce dernier en vue d'un formage thermoplastique.

7. Relais selon l'une des revendications 1 à 6, caractérisé par le fait que la palette (13) est montée au moyen d'un ressort (14) de maintien de palette fixé dans des fentes (15) des parois latérales de la chambre (4) pour système magnétique et qu'elle est précontrainte en position de coupure.

8. Relais selon l'une des revendications 1 à 7, caractérisé par le fait que la face supérieure ouverte de la chambre (4) pour système magnétique est obturée au moyen d'un couvercle (31) plat.

9. Relais selon la revendication 8, caractérisé par le fait qu'une paroi (32) isolante, qui est parallèle à la cloison (2) de séparation, est formée sur le couvercle (31).

10. Relais selon l'une des revendications 1 à 9, caractérisé par le fait que la face inférieure du corps (1) de base est obturée par une plaque (27) de fond supplémentaire.
